# EUROPÄISCHE PATENTSCHRIFT

(11) **EP 3 190 671 B1**
(45) Veröffentlichungstag und Bekanntmachung des Hinweises auf die Patenterteilung: **29.05.2019**
(21) Anmeldenummer: 17150538.1
(22) Anmeldetag: 06.01.2017
(51) Int. Cl.: H01R 25/00, H01R 13/10, H01R 31/02, H01R 13/514, H01R 9/24

(54) **POTENTIALVERTEILER**
POTENTIAL DISTRIBUTOR
DISTRIBUTEUR DE POTENTIEL

(30) Priorität: 06.01.2016 DE 102016200064
(43) Veröffentlichungstag der Anmeldung: 12.07.2017
(73) Patentinhaber: Hirschmann Automotive GmbH, 6830 Rankweil-Brederis (AT)
(72) Erfinder: Metzler, Andreas, 6845 Hohenems (AT); Eiler, Simon, 6830 Rankweil (AT)
(74) Vertreter: Greif, Thomas

(56) Entgegenhaltungen:
- EP-A1- 1 035 618
- DE-U1- 29 502 779
- JP-A- H08 306 451
- US-A1- 2002 137 401

## Beschreibung

Die Erfindung betrifft einen Potentialverteiler, insbesondere zur Anwendung in Fahrzeugen.

Beispielsweise bei der Anwendung in Fahrzeugen sind Potentialverteiler bekannt, die einstückig ausgebildet sind und eine vorgegebene Anzahl von Steckplätzen aufweist, auf welche gleichartige oder unterschiedliche Steckverbinder aufgesteckt werden können. Die Steckverbinder sind am Ende von elektrischen Leitungen angeordnet, wobei die Leitungen zum Beispiel mehrerer gleichartiger oder unterschiedlicher Kabelbäume sein können, die aus gleicher oder oftmals aus unterschiedlichen Richtungen auf den Potentialverteiler zulaufen. Der einstückige Potentialverteiler wird elektrisch isoliert oder elektrisch mit der Fahrzeugkarosserie verbunden an geeigneter Stelle in dem Fahrzeug angeordnet und dient dazu, die Kabel, die über ihre Steckverbinder mit dem Potentialverteiler verbunden sind, auf das gleiche elektrische Potential, zum Beispiel Masse, zu legen. Dies ist im Fahrzeugbau grundsätzlich bekannt.

Allerdings hat ein solcher Potentialverteiler den Nachteil, dass er nur eine vorgegebene Anzahl von Steckplätzen aufweist, da er ein einstückig ausgebildet ist. Das bedeutet, dass die Anzahl der Steckplätze variieren muss, wenn auch die Ausstattung, insbesondere die Sonderausstattungen, des Fahrzeuges sich von anderen Ausstattungen unterscheidet. Dies wiederum bedeutet, dass ein Potentialverteiler mit vorgegebener Anzahl von Steckplätzen entweder je nach Ausstattung nicht ausreicht oder zu viele Steckplätze für Steckverbindungen vorhanden sind. Um dieses Problem zu umgehen, könnte daran gedacht werden, Potentialverteiler vorzuhalten, die unterschiedliche Anzahlen von Steckplätzen beinhalten. Dies hat jedoch den Nachteil, dass dadurch eine große Anzahl unterschiedlicher Potentialverteiler gefertigt, gelagert, transportiert und montiert werden muss. Außerdem ist immer zu berücksichtigen, welche Ausstattung das Fahrzeug aufweist, damit die entsprechende Variante des Potentialverteilers mit der erforderlichen Anzahl an Steckplätzen bereitgehalten wird.

Ein gattungsgemäßer Potentialverteiler ist beispielsweise aus der US 2002/137401 A1 oder der JP H08 306451 A bekannt.

Aus der EP 1 035 618 A ist eine Struktur zum Absorbieren einer Verbindung (Spleiß) bekannt, die in einem Verzweigungsabschnitt erzeugt wird, wenn elektrische Signale verteilt und aufgenommen werden, indem elektrische Drähte verteilt werden, die von elektrischen Drähten oder einem Stück Kabelbaum abzweigen.

Die DE 295 02 779 U1 offenbart eine Potential-Verteilungsvorrichtung für elektrische Anlagen mit mindestens zwei einstückigen, plattenförmigen Metallformteilen, die stapelartig beabstandet angeordnet sind und insbesondere aus einem Blechstanzteil mit potentialverteilenden Anschlußstellen bestehen, wobei die einstückigen Metallformteile mit potentialverteilenden Anschlußstellen stapelartig beabstandet zusammensteckbar sind und an jedem der Metallformteile zwei zwitterartige als Steckerteil und als Buchsenteil ausgebildete Verbindungsteile vorhanden sind, die zusammengefügt mit jeweils einem zwitterartig anderen Teil eines anderen Metallformteils, eine Potentialbrücke bildend, eine Steckverbindung ausbilden, in der die beabstandeten steckverbundenen Metallformteile stabil gehaltert sind.

Der Erfindung liegt daher die Aufgabe zugrunde, einen Potentialverteiler gegenüber bekannten Potentialverteilern zu verbessern, insbesondere dadurch, dass eine höhere Flexibilität beim Einsatz von solchen Potentialverteilern realisiert wird.

Diese Aufgabe ist durch die Merkmale des Patentanspruches 1 gelöst.

Die Erfindung betrifft einen Potentialverteiler, bei dem mehrere Steckverbinder, die an einem Ende einer jeweiligen Leitung angeordnet sind, sowohl mechanisch zusammengefasst als auch elektrisch gemeinsam kontaktiert werden.

Der erfindungsgemäße Potentialverteiler weist mehrere nebeneinander angeordnete Gehäuse aus einem elektrisch leitfähigen Material auf, wobei in jeweils ein Gehäuse ein Steckverbinder eingesteckt ist und die mehreren nebeneinander angeordneten Gehäuse elektrisch miteinander kontaktiert sind, um die Steckverbinder, die an einem Ende einer elektrischen Leitung angeordnet sind, auf das gleiche elektrische Potential zu bringen. Die Gehäuse aus dem elektrisch leitfähigen Material können einzeln gefertigt werden, wobei sie danach in der entsprechenden Anzahl nebeneinander angeordnet und nicht nur elektrisch miteinander kontaktiert werden, sondern auch eine mechanische Verbindung untereinander realisiert ist. Auf diese Art und Weise lässt sich ein Potentialverteiler realisieren, der die erforderliche Anzahl von Steckplätzen für Steckverbinder aufweist, sodass immer ein Potentialverteiler bereitgestellt wird, der die erforderliche Anzahl an Steckplätzen aufweist. Dadurch kann es nicht passieren, dass ein solcher Potentialverteiler zu viele oder zu wenige Steckplätze aufweist. Dadurch lässt sich Material einsparen und ein Potentialverteiler bereitstellen, der genau diejenigen Anforderungen erfüllt, die sich aus der Anwendung bei einem Fahrzeug, insbesondere unter Berücksichtigung der Ausstattung, ggf. von Sonderausstattungen, des Fahrzeuges ergeben.

In Weiterbildung der Erfindung sind alle Gehäuse des Potentialverteilers identisch ausgebildet. Dies hat den Vorteil, dass diese Gehäuse kostengünstig gefertigt werden können. Die Lagerhaltung und der Transport vereinfachen sich. Außerdem wird dadurch die Montage vereinfacht.

In einer alternativen Ausgestaltung der Erfindung sind alle Gehäuse bis auf ein an einem Ende des Potentialverteilers angeordnetes Gehäuse identisch ausgebildet. Dies hat den Vorteil, dass eine sehr hohe Anzahl gleichartiger bzw. identischer Gehäuse gefertigt und zur Bildung des Potentialverteilers zusammengesetzt werden können. Lediglich ein Gehäuse, dass an einem Ende des Potentialverteilers angeordnet ist, ist abweichend von den anderen Gehäusen gestaltet und bildet somit den Abschluss des Potentialverteilers. Vorzugsweise ist dieses an dem Ende des Potentialverteilers angeordnete Gehäuse spiegelbildlich zu den anderen Gehäusen ausgebildet.

In einer weiteren alternativen Ausgestaltung ist vorgesehen, dass zumindest ein Gehäuse und zumindest ein spiegelbildlich dazu ausgebildetes Gehäuse den Potentialverteiler bilden. So kann zum Beispiel eine Gruppe von Gehäusen eine erste Form aufweisen und zusammengesetzt werden, wobei spiegelbildlich dazu eine weitere Gruppe von Gehäusen vorgesehen und zusammengesetzt ist, wobei dann die beiden Gruppen zusammengefügt werden, um den Potentialverteiler zu bilden. Vorzugsweise ist die Anzahl der Gehäuse in jeder Gruppe gleich, kann aber auch voneinander abweichen.

In Weiterbildung der Erfindung weist das Gehäuse einen Kontakt zur elektrischen Kontaktierung mit einem weiteren Gehäuse (Nachbargehäuse) auf. Einerseits ist es denkbar, dass durch die einfache Aneinanderreihung von Gehäusen nebeneinander die elektrische Kontaktierung realisiert wird. Zur Erhöhung der Kontaktsicherung ist jedoch andererseits ein Kontakt an dem Gehäuse vorgesehen, mit dem die elektrische Kontaktierung zu dem weiteren Gehäuse realisiert wird. Der Kontakt des einen Gehäuses kann mit einem weiteren Kontakt des weiteren Gehäuses (Nachbargehäuse) zusammenwirken, wobei auch denkbar ist, dass der Kontakt des einen Gehäuses lediglich zur Anlage an dem weiteren Gehäuse kommt. Vorzugsweise sind der Kontakt des einen Gehäuses und das weitere Gehäuse bzw. ein weiterer Kontakt dieses weiteren Gehäuses so ausgestaltet, dass sie beispielsweise unter Vorspannung aneinander anliegen, rastend miteinander verbunden werden oder dergleichen. Dadurch lässt sich nicht nur die elektrische Kontaktierung, sondern auch die mechanische Festlegung zweier Gehäuse zueinander realisieren.

Erfindungsgemäß weist das Gehäuse eine Stecklasche zur Aufnahme des Steckverbinders auf. Dies bedeutet allgemein, dass ein Gehäuse eine Aufnahme, die Stecklasche, aufweist, um den Steckverbinder, ein Buchsenkontakt, aufzunehmen. Dabei erfolgt nicht nur die elektrische Kontaktierung, sondern auch die mechanische Festlegung des Steckverbinders in dem Gehäuse. Es ist alternativ dazu auch denkbar, mit oder ohne Stecklasche des Gehäuses die Innenkontur des Gehäuses der Außenkontur des Steckverbinders anzupassen, sodass dadurch eine kraft- und / oder formschlüssige mechanische Verbindung zwischen Innenkontur des Gehäuses und Außenkontur des Steckverbinders realisiert wird. Dabei erfolgt gleichzeitig die elektrische Kontaktierung zwischen Gehäuse und Steckverbinder. Ebenso kann daran gedacht werden, dass der Steckverbinder entweder gar nicht oder nur teilweise in dem Inneren des Gehäuses angeordnet wird, wobei der Steckverbinder auch oder nur die äußere Kontur des Gehäuses zumindest teilweise umschließen kann, um die mechanische Festlegung und die elektrische Kontaktierung zu realisieren.

Zur Herstellung der Gehäuse, gleich welcher Form, kann daran gedacht werden, diese in einem Stanzbiege- und /oder Stanzrollverfahren herzustellen. Mit solchen Herstellungsverfahren lässt sich auf einfache Art und Weise sehr schnell und kostengünstig die gewünschte Form des Gehäuses realisieren. Vorzugsweise besteht das Gehäuse, egal welcher Form, ob mit oder ohne Kontakt zur elektrischen Kontaktierung mit einem weiteren Gehäuse bzw. ob mit oder ohne Stecklasche zur Aufnahme des Steckverbinders aus einem einzigen Teil.

Um den Potentialverteiler elektrisch isolierend frei oder fest vorzugsweise in einem Fahrzeug anordnen zu können, ist in Weiterbildung der Erfindung vorgesehen, dass die zumindest zwei Gehäuse, vorzugweise alle Gehäuse, die den Potentialverteiler bilden, in einem Außengehäuse angeordnet sind. Dieses Außengehäuse besteht aus einem elektrisch nicht leitfähigen Material, vorzugsweise Kunststoff. Dieses Außengehäuse kann separat von dem Potentialverteiler hergestellt werden und die Gehäuse in entsprechender Anzahl in dem Außengehäuse angeordnet werden. Es kann auch daran gedacht werden, den Potentialverteiler nach Festlegung der zumindest zwei Gehäuse zueinander mit dem Außengehäuse zu umgeben, zum Beispiel durch ein Spritzgussverfahren.

Mit anderen Worten: Der Potentialverteiler zeichnet sich dadurch aus, dass er in entsprechender Anzahl jeweils ein Gehäuse aufweist, wobei in das Gehäuse ein Steckverbinder eingesetzt wird. Bei dem Einsetzen des Steckverbinders (zum Beispiel Aufstecken des Steckverbinders auf eine in dem Gehäuse vorhandene Stecklasche) in das Gehäuse wird der Steckverbinder durch die Innengeometrie des Gehäuses geführt und in seiner End-Sollposition festgelegt. Der jeweilige Steckverbinder ist am Ende einer elektrischen Leitung in geeigneter Weise (zum Beispiel vercrimpen) mit einer Leitungsseele verbunden.

Um den Potentialverteiler zu realisieren, werden zumindest zwei Gehäuse, vorzugsweise mehr als zwei Gehäuse, mechanisch aneinandergereiht, so dass ein einstückiger, aber aus mehreren Gehäusen bestehender Potentialverteiler entsteht. Bei der mechanischen Aneinanderreihung mehrerer Gehäuse erfolgt auch eine elektrische Kontaktierung, wozu das Gehäuse jeweils einen Kontakt in Richtung des daneben angeordneten Gehäuses aufweist. Über diesen Kontakt erfolgt die elektrische Kontaktierung der jeweiligen benachbarten Gehäuse zueinander.

Nachdem mehrere Gehäuse mit den darin befindlichen Steckverbindern aneinandergereiht worden sind, ist es denkbar, diesen Potentialverteiler mit einem Außengehäuse um die aneinandergereihten Gehäuse herum aus einem elektrisch nicht leitfähigen Material zu umgeben.

In der Zeichnung ist links und in der Mitte ein Gehäuse 1 dargestellt, welches einen Steckverbinder 2 aufnehmen kann, der an einem Ende einer elektrischen Leitung 3 angeordnet ist. Das dargestellte Gehäuse 1 ist in der linken und mittleren Darstellung noch ohne Steckverbinder 2 gezeigt. Gezeigt ist jedoch ein Kontakt 4, vorzugsweise in einem Endbereich des Gehäuses 1, der in Richtung eines (nicht dargestellten) Nachbar-Gehäuses weist, so dass bei einer Anordnung von zwei Gehäusen 1 nebeneinander eine elektrische Kontaktierung erfolgt. Mittels des Kontaktes 4 kann nicht nur eine elektrische Kontaktierung, sondern auch eine mechanische Verbindung erfolgen.

In der rechten Darstellung der Figur ist ein Potentialverteiler gezeigt, bei dem in diesem Fall drei Gehäuse 1 nebeneinander angeordnet worden sind. Es ist auch denkbar, weniger als drei, also zwei, oder mehr als drei, also vier oder mehr Gehäuse 1 nebeneinander anzuordnen. Vor oder nach dem Anordnen mehrerer Gehäuse 1 nebeneinander werden Steckverbinder 2, die am Ende einer elektrischen Leitung 3 angeordnet sind, in das Gehäuse 1 eingeführt. Dabei ist das Gehäuse 1 so gestaltet, dass der Steckverbinder 2 beim Einsetzen in das Gehäuse 1 durch die Innengeometrie geführt wird. Auf geeignete Art und Weise kann der Steckverbinder 2 in dem Gehäuse 1 festgelegt werden. Dies erfolgt beispielsweise durch Kraft- und/oder Formschluss, wie zum Beispiel mittels einer Rastverbindung, verlöten, verkleben oder dergleichen. Dabei ist es wichtig, dass der in das Gehäuse 1 eingesetzte Steckverbinder 2 eine elektrische Kontaktierung zu dem ihn umgebenden Gehäuse 1 realisiert und auch die mehreren nebeneinander angeordneten Gehäuse 1 nicht nur mechanisch zueinander festgelegt sind, sondern auch elektrisch miteinander kontaktiert sind. Auf diese Art und Weise entsteht ein aus mehreren einzelnen Gehäusen 1 zusammengesetzter einteiliger Potentialverteiler.

Das Gebilde, welches in der rechten Darstellung der Zeichnung dargestellt ist, kann noch mit einem Außengehäuse aus einem elektrisch nichtleitfähigen Material, wie zum Beispiel einem Kunststoff, umgeben werden.

Der Potentialverteiler ermöglicht somit durch die mehreren nebeneinander angeordneten Gehäuse, dass in diese ein Steckverbinder eingesetzt (eingesteckt auf eine Stecklasche 5 beispielsweise) werden kann, um die Leitungen 3, die sich am Ende des jeweiligen Steckverbinders befinden, auf das gleiche elektrische Potential (zum Beispiel Masse) zu bringen.

### Bezugszeichenliste

- 1.: Gehäuse
- 2.: Steckverbinder
- 3.: Leitung
- 4.: Kontakt
- 5.: Stecklasche

## Patentansprüche

1. Potentialverteiler, aufweisend mehrere nebeneinander angeordnete Gehäuse (1) aus einem elektrisch leitfähigem Material, sowie mehrere Steckverbinder (2), die jeweils an einem Ende einer elektrischen Leitung (3) angeordnet sind, wobei in jeweils ein Gehäuse (1) ein Steckverbinder (2) eingesteckt ist und die mehreren nebeneinander angeordneten Gehäuse (1) elektrisch miteinander kontaktiert sind, um die Steckverbinder (2) auf das gleiche elektrische Potential zu bringen, wobei die Gehäuse (1) aus dem elektrisch leitfähigen Material so ausgebildet sind, dass sie einzeln gefertigt werden können und danach in einer entsprechenden Anzahl nebeneinander angeordnet und elektrisch miteinander kontaktiert und mechanisch untereinander verbunden werden können, **dadurch gekennzeichnet, dass** die Steckverbinder (2) jeweils als Buchsenkontakt ausgebildet sind und die Gehäuse (1) jeweils eine Stecklasche (5) zur Aufnahme des als Buchsenkontakt ausgebildeten Steckverbinders (2) aufweisen.

2. Potentialverteiler nach Anspruch 1, **dadurch gekennzeichnet, dass** alle Gehäuse (1) identisch ausgebildet sind.

3. Potentialverteiler nach Anspruch 1, **dadurch gekennzeichnet, dass** alle Gehäuse (1) bis auf ein an einem Ende des Potentialverteilers angeordnetes Gehäuse identisch ausgebildet sind.

4. Potentialverteiler nach Anspruch 1, **dadurch gekennzeichnet, dass** zumindest ein Gehäuse (1) und zumindest ein spiegelbildlich dazu ausgebildetes Gehäuse den Potentialverteiler bilden.

5. Potentialverteiler nach einem der vorhergehenden Ansprüche, **dadurch gekennzeichnet, dass** das Gehäuse (1) einen Kontakt zur elektrischen Kontaktierung mit einem weiteren Gehäuse (1) aufweist.

6. Potentialverteiler nach einem der vorhergehenden Ansprüche, **dadurch gekennzeichnet, dass** der Potentialverteiler ein Außengehäuse aufweist und die zumindest zwei Gehäuse (1), vorzugsweise alle Gehäuse (1), die den Potentialverteiler bilden, in dem Außengehäuse angeordnet sind.

## Claims

1. Potential distributor having a plurality of housings (1) which are arranged next to one another and are composed of an electrically conductive material, and also having a plurality of plug-in connectors (2) which are each arranged at one end of an electrical line (3), wherein a plug-in connector (2) is inserted into in each case one housing (1) and the plurality of housings (1) which are arranged next to one another make electrical contact with one another in order to bring the plug-in connectors (2) to the same electrical potential, wherein the housings (1) are formed from the electrically conductive material such that they can be produced individually and then can be arranged next to one another and make electrical contact with one another and be mechanically connected to one another in an appropriate number, **characterized in that** the plug-in connectors (2) are each designed as a socket contact and the housings (1) each have a plug-in lug (5) for receiving the plug-in connector (2) which is designed as a socket contact.

2. Potential distributor according to Claim 1, **characterized in that** all housings (1) are of identical design.

3. Potential distributor according to Claim 1, **characterized in that** all housings (1), apart from a housing which is arranged at one end of the potential distributor, are of identical design.

4. Potential distributor according to Claim 1, **characterized in that** at least one housing (1) and at least one housing which is designed in a mirror image of the first said housing form the potential distributor.

5. Potential distributor according to one of the preceding claims, **characterized in that** the housing (1) has a contact for making electrical contact with a further housing (1).

6. Potential distributor according to one of the preceding claims, **characterized in that** the potential distributor has an external housing and the at least two housings (1), preferably all housings (1) which form the potential distributor, are arranged in the external housing.

## Revendications

1. Distributeur de potentiel, comprenant une pluralité de boîtiers (1) disposés côte à côte et constitués d'un matériau électriquement conducteur, ainsi que plusieurs connecteurs enfichables (2) qui sont respectivement disposés à une extrémité d'une ligne électrique (3),
dans lequel un connecteur enfichable (2) est inséré dans un boîtier (1) respectif et la pluralité de boîtiers (1) disposés côte à côte sont en contact électrique les uns avec les autres pour amener les connecteurs enfichables (2) au même potentiel électrique, dans lequel les boîtiers (1) sont réalisés en matériau électriquement conducteur de manière à ce qu'ils puissent être fabriqués individuellement et puissent ensuite être disposés côte à côte en un nombre correspondant et en contact électrique les uns avec les autres et reliés mécaniquement les uns aux autres,
**caractérisé en ce que** les connecteurs enfichables (2) sont respectivement réalisés sous la forme d'un contact femelle et **en ce que** les boîtiers (1) comportent respectivement une patte enfichable (5) permettant de recevoir le connecteur enfichable (2) réalisé sous forme de contact femelle.

2. Distributeur de potentiel selon la revendication 1, **caractérisé en ce que** tous les boîtiers (1) sont réalisés de manière identique.

3. Distributeur de potentiel selon la revendication 1, **caractérisé en ce que** tous les boîtiers (1), à l'exception d'un boîtier disposé à une extrémité du distributeur de potentiel, sont réalisés de manière identique.

4. Distributeur de potentiel selon la revendication 1, **caractérisé en ce qu'**au moins un boîtier (1) et au moins un boîtier réalisé de manière symétrique par rapport à celui-ci forment le distributeur de potentiel.

5. Distributeur de potentiel selon l'une des revendications précédentes, **caractérisé en ce que** le boîtier (1) comporte un contact permettant d'établir un contact électrique avec un autre boîtier (1).

6. Distributeur de potentiel selon l'une des revendications précédentes, **caractérisé en ce que** le distributeur de potentiel comporte un boîtier externe et **en ce que** les au moins deux boîtiers (1), de préférence tous les boîtiers (1) qui forment le distributeur de potentiel, sont disposés dans le boîtier externe.
